# EUROPÄISCHE PATENTSCHRIFT

(11) **EP 0 424 874 B1**
(45) Veröffentlichungstag und Bekanntmachung des Hinweises auf die Patenterteilung: **04.01.1995**
(21) Anmeldenummer: 90120308.3
(22) Anmeldetag: 23.10.1990
(51) Int. Cl.: B41F 13/54

(54) **Verfahren und Einrichtung zum Vermindern von Makulatur in Rollenrotationsdruckmaschinen**
Method and means for reducing discards in rotary printing machines
Procédé et dispositif pour réduire les déchets dans une machine à imprimer rotative

(30) Priorität: 26.10.1989 DE 3935614
(43) Veröffentlichungstag der Anmeldung: 02.05.1991
(73) Patentinhaber: Albert-Frankenthal AG, D-67225 Frankenthal (DE)
(72) Erfinder: Niedermaier, Arnold Josef, W-6711 Beindersheim (DE); Zeiler, Karl Heinrich, W-6712 Bobenheim-Roxheim (DE)

(56) Entgegenhaltungen:
- DE-A- 2 435 583
- DE-A- 3 515 626
- US-A- 1 880 070
- US-A- 3 276 647

## Beschreibung

Die Erfindung betrifft ein Verfahren zum Vermindern von Makulatur in einer Rollenrotationsdruckmaschine und eine Einrichtung zur Durchführung des Verfahrens.

Eine Vorrichtung zur Messung und Steuerung der Papierbahnspannung in einer Rollenrotationsdruckmaschine ist durch die DE-OS 22 11 598 bekannt.

Luftumspülte Wendestangen sind z. B. durch das DE-GM 87 00 513.1 bekannt geworden.

Aus der DE-OS 35 15 626 ist eine Papierbahnführung durch eine Rollenrotationsdruckmaschine zu entnehmen, bei der eine Papierbahn in mehrere Papierstränge aufgeschnitten wird. Die DE-OS 35 15 626 zeigt ferner Einrichtungen zum Einstellen des Längsregisters der Papierbahnstränge und eine Einrichtung zur Regelung des Schnittregisters im Falzwerk.

Die DE-OS 38 11 909 zeigt einen Überbau über einen Falzapparat mit einer Vielzahl von Wendestangen und Längsregisterwalzen. Diese dienen dazu, das Schnittregister auf die Vielzahl von Papierbahnsträngen einzustellen.

Durch die US-PS 18 80 070 ist eine Rollenrotationsdruckmaschine bekannt geworden, der von mehreren Papierrollen mehrere Papierbahnen zugeführt werden. Es wird vorgeschlagen zwischen den Druckwerken und den Falzwerken Schnittregistereinrichtungen anzuordnen. Diese Entgegenhaltung spricht jedoch nicht das zu lösende Problem der Erfindung an, aus einer Papierbahn mehrere Teilpapierbahnen längszuschneiden, sie unterschiedliche Papierwege laufen zu lassen und sie schließlich zu mehreren Strängen zusammenzufassen.

Der Erfindung liegt die Aufgabe zugrunde, ein Verfahren und eine Einrichtung zur Durchführung des Verfahrens zu schaffen, mit denen es möglich ist, den Makulaturanfall durch fehlerhafte Schnittregister zu verringern, der durch kurzzeitige Papierbahnspannungsänderungen entsteht.

Diese Aufgabe wird erfindungsgemäß durch das Verfahren gemäß Anspruch 1 oder den Gegenstand des kennzeichnenden Teils des Patentanspruches 4 gelöst.

Die mit der Erfindung erzielbaren Vorteile bestehen insbesondere darin, daß die Makulatur durch fehlerhafte Schnittregister weiter vermindert werden kann, ohne daß komplizierte Einrichtungen notwendig werden.

Ein Ausführungsbeispiel der Erfindung ist in der Zeichnung dargestellt und wird im folgenden näher beschrieben. Es zeigen
- Fig. 1: eine Seitenansicht eines Überbaues eines Falzapparates mit der erfindungsgemäßen Einrichtung zum Vermindern der durch fehlerhafte Schnittregister verursachten Makulatur,
- Fig. 2: eine Ansicht II von Fig. 1,
- Fig. 3: eine erfindungsgemäße Einrichtung zur Auslenkung der Stränge von ihrer vertikalen Laufrichtung in eine horizontale Laufrichtung.

Es ist seit langem bekannt, daß Papierbahn-Spannungsschwankungen auch zu Schnittregisterschwankungen führen. Die Schnittregisterschwankungen dürfen eine vorgegebene Toleranz nicht überschreiten, um nicht gedruckte Makulatur zur Folge zu haben. Papierbahnspannungsänderungen treten z. B. unweigerlich beim Rollenwechsel auf. Beim Rollenwechselvorgang wird bekanntlich eine neue Papierbahn an die alte in die Rollenrotationsdruckmaschine einlaufende Papierbahn angeklebt. Während dieses Vorganges geht die Papierbahnspannung zurück, insbesondere auch dadurch, daß die oberen Wicklungen der neuen Papierbahn locker sind. Insbesondere bei Tiefdruck-Rotationsdruckmaschinen, bei denen häufig sehr breite Papierbahnen verdruckt werden, wird die Papierbahn nach dem Drucken vor dem Einlauf in den Überbau mit seiner Vielzahl von Wendestangen und Längsregistereinrichtungen in eine Vielzahl von Teilpapierbahnen längs aufgeschnitten. Diese Teilpapierbahnen werden in einem oder mehreren Papiersträngen zusammengefaßt. Die Papierstränge werden einzeln oder gemeinsam zu Signaturen quergeschnitten und anschließend zu Produkten längs- und / oder quergefalzt.

Bei ihrem Lauf in den Falzapparat laufen die Teilpapierbahnen über druckluftumspülte Wendestangen. Läßt nun die Papierbahnspannung, z. B. durch den Rollenwechselvorgang, nach, so drückt die Druckluft der Wendestangen die Teilpapierbahn von der Wendestange weg, d. h. mindestens der Weg, den die Teilpapierbahnen von der Längsschneideeinrichtung bis zu den Querschneidwalzen im Falzwerk zurücklegen müssen, wird länger, und damit wird sich auch das Schnittregister vom eingestellten Sollwert entfernen. Die Papierbahnspannungseinbrüche während des Rollenwechselvorganges - und damit die Schnittregisterveränderung - tritt nahezu sprunghaft ein und nimmt, je nachdem, wie viele Windungen wie stark auf der neuen Rolle gelockert sind, wieder ab. Diese Schnittregisterveränderungen müssen unter dem Aspekt betrachtet werden, daß die modernen Rollenrotationsdruckmaschinen mit Papierbahngeschwindigkeiten 15 m/sec. laufen.

Erfindungsgemäß wird z. B. ab Einleiten des Rollenwechsels die Papierbahnspannung vor dem Einlauf in die Längsschneideeinrichtung fortlaufend gemessen, und entsprechend dieser Meßwerte wird der Weg des Papierstranges mittels einer Papierstrang-Längsregister-Einrichtung verlängert oder verkürzt. Am Ende des Rollenwechselvorganges, wenn sich die Papierbahnspannung wieder normalisiert hat, erreicht die Papierstrang-Längsregister-Einrichtung wieder eine Wartestellung und wird abgeschaltet, so daß das Schnittregister nur noch über die Papierbahn-Längsregister-Einrichtung oder die Teilbahn-Schnittregister-Verstelleinrichtungen gesteuert bzw. geregelt werden.

Es ist aber auch im Rahmen der Erfindung möglich, fortlaufend das Schnittregister am Strang mittels Schnittregister-Marken und sie lesende Schnittregister-Leseköpfe und eines elektronischen Strang-Schnittregister-Steuer- und Stelleinrichtung zu messen, um synchron zum Strang-Querschneidzylinder getaktete, entstehende Sollwert-Abweichungen festzustellen. Da diese entstehenden Sollwert-Abweichungen frühzeitig erkannt werden, weil über die Meßköpfe 59, 60 oder Dehnungsmeßstreifen die Größe der Schnittregister-Abweichung prognostiziert werden kann, ist es möglich, frühzeitig die Strang-Schnittregistereinrichtung 18 in der Weise zu betätigen, daß der Schnittregister-Fehler möglichst klein ist.

Von einer nicht dargestellten Rollenrotationsdruckmaschine, z. B. einer Tiefdruck-Rollenrotationsdruckmaschine, läuft eine bedruckte, z. B. formzylinderbreite (= ganzbreite), Papierbahn 1 in eine bekannte Haupt-Schnittregistereinrichtung 2 ein. Sie besteht im wesentlichen aus zwei in Seitengestellen fest gelagerten ganzbreiten Papierleitwalzen 3, 4 und einer horizontal bzw. vertikal elektromotorisch verschiebbaren Registerwalze 6. Der Elektromotor zur Verschiebung der Registerwalze 6 ist in bekannter Weise mit einer elektronischen Schnittregisterregelung verbunden.

Aus der Haupt-Schnittregistereinrichtung 2 kommend gelangt die Papierbahn 1 über geregelte Zugwalzen 7 in ein an sich bekanntes Längsschneidwerk 8, in dem die Papierbahn 1 in z. B. acht gleichbreite Teilpapierbahnen 9.1 bis 9.8 (= Teilbahnen) längs aufgeschnitten wird. Nach dem Längsschneidwerk 8 durchlaufen die Teilbahnen 9.1 bis 9.8 gemeinsam eine zweite Zugeinrichtung 11, ehe sie einzeln über jeweils ihnen zugeordneten, luftumspülten Wendestangen 12.1 bis 12.8 und Teilbahn-Schnittregistereinrichtungen 13.1 bis 13.8 und Umlenkwalzen 15 durch einen Falzapparat-Überbau 14 in bekannter Weise geführt werden.

Die einzelnen Teilbahnen 9.1 bis 9.8 werden in einen oder auch zwei sich gegenüberliegende Stränge 16 und 17 zusammengefaßt. Der Strang 16 besteht im Erfindungsbeispiel aus den "aufeinandergelegten" Teilbahnen 9.1 bis 9.4 und der Strang 17 aus den "aufeinandergelegten" Teilbahnen 9.5 bis 9.8.

Diese beiden Stränge 16 und 17 laufen in eine Strang-Schnittregistereinrichtung 18 ein, wobei erfindungsgemäß die Strang-Schnittregistereinrichtung 18 - in Stranglaufrichtung gesehen - zwischen dem Ort 10.1, 10.2, von dem an der Strang 16, 17 aus den Teilpapierbahnen 9.1 bis 9.8 fertig gebildet ist, und dem Längsschneidwerk 8 und vor einer Strang-Querschneideinrichtung 19 angeordnet ist.

Je Strang 16, 17 ist eine Strang-Registereinrichtung angeordnet. Es können auch nur ein Strang, aber auch mehr als zwei Stränge vorhanden sein.

Die Strang-Schnittregistereinrichtung 18 besteht z. B. aus oberen Strang-Umlenkwalzen 21, 22, unteren Strang-Umlenkwalzen 23, 24 und aus zwischen oberen 21, 22 und unteren Strang-Umlenkwalzen 23, 24 angeordneten, horizontal verschiebbaren Strangregisterwalzen 26, 27.

Die Strang-Umlenkwalzen 21, 22 und 23, 24 sind in zwei Seitengestellen 28, 29 drehbar gelagert und erstrecken sich horizontal und parallel zur Breite des Stranges 16 bzw. 17. Die Strang-Umlenkwalzen 23, 24 erstrecken sich ebenfalls horizontal und parallel zur Breite des Stranges 16 bzw. 17.

Die Seitengestelle 28, 29 sind mit den Falzapparat-Seitengestellen formschlüssig verbunden.

Sind mehrere Stränge 16, 17 vorhanden, wie im Ausführungsbeispiel der Erfindung, so werden die Strangregisterwalzen 26, 27 zweckmäßig sofort gemeinsam oder in kurzen Zeitabständen nacheinander und dann gemeinsam horizontal verschoben. In erfindungsgemäßen Beispiel sind zu diesem Zweck die Strangregisterwalzen 26 und 27 jeweils in Lagerblöcken 31, 32 bzw. 33, 34 drehbar gelagert. Die Lagerblöcke 31, 33 sind über ihre Gewindebohrung auf einer ersten Gewindespindel 36, die Lagerblöcke 32, 34 über ihre Gewindebohrung auf einer zweiten Gewindespindel 37 gelagert. Auf ein linkes Ende der Gewindespindel 36 ist ein Kegelrad 38, auf ein linkes Ende der Gewindespindel 37 ein Kegelrad 39 aufgekeilt. Die rechten Enden der Gewindespindeln 36, 37 sind in seitengestellfesten (Seitengestell 28, 29) Stützen 41 bzw. 42 drehbar gelagert.

Die Kegelräder 38 und 39 sind über ihre Flansche 43 und 44 in einem vorderen 46 bzw. hinteren Stützrahmen 47 drehbar gelagert. In den Stützrahmen 46 und 47 ist eine Synchronwelle 48 drehbar gelagert. Auf sie sind zwei Kegelräder 49, 51 aufgekeilt. Kegelrad 49 kämmt mit Kegelrad 38, Kegelrad 51 mit Kegelrad 39. An ein vorderes Ende 52 der Synchronwelle 48 ist ein drehrichtungsumkehrbarer Elektromotor 53, z. B. ein Schrittmotor, aufgeflanscht.

Der Strang 16 umschlingt die Strang-Umlenkwalzen 21, 23 und die rechte Strangregisterwalze 26, der Strang 17 die Strang-Umlenkwalzen 22, 24 und die linke Strangregisterwalze 27. Da die Strangregisterwalzen 26 und 27 z. B. gemeinsam und synchron horizontal verschoben werden, wird bei der Verschiebung der Strangregisterwalzen 26 und 27 unter Berührung der Stränge 16 und 17 nach rechts der Weg für die Stränge 16 und 17 verlängert. Werden die Strangregisterwalzen 26 und 27 nach links bewegt, verkürzt sich der Weg für die Stränge 16 und 17 solange, bis die Stränge 16 und 17 außer Berührung mit den Strangregisterwalzen 26 und 27 kommen.

Nach Verlassen der Strang-Schnittregistereinrichtung 18 gelangen die Stränge 16; 17 in bekannter Weise über Zugwalzenpaare 54, 56, 57 und ein Leitwalzenpaar 20 in eine Strang-Querschneideinrichtung 19 des Falzapparates 58, wobei die Stränge 16, 17 aufeinandergelegt, gemeinsam von der Zugwalze 57 gezogen werden.

Zwischen dem Ort 10.1, 10.2 und der Strang-Schnittregistereinrichtung 18 ist ein bekannter Schnittmarken-Lesekopf 59; 60 montiert, der die Schnittregister-Marken auf dem Strang 16; 17 liest. Es können pro Strang 16; 17 ein Lesekopf 59; 60 angeordnet sein. In diesem Fall wäre jede Strang-Registerwalze 26; 27 einzeln für sich bewegbar und nicht wie im Ausführungsbeispiel beide gemeinsam.

Der oder die Leseköpfe 59, 60 wirken in einer bekannten elektronischen Steuer- und Stelleinrichtung 62 zusammen, die den oder die Elektromotoren 53 der Strang-Schnittregistereinrichtung 18 entsprechend der Strang-Schnittregister-Abweichung steuern. Zum Synchronisieren der Strang-Schnittregister-Steuer- und Stelleinrichtung 62 wirkt mit ihr ein synchronisierter Impulsgeber 63 zusammen, der mechanisch an einen Messerzylinder der Strang-Querschneideinrichtung 19 angekuppelt ist.

Für die Teilpapierbahnen 9.1 bis 9.8 können auch Schnittmarken-Leseköpfe 64.1 bis 64.8 vorgesehen sein, die mit einer elektronischen Teilpapierbahn-Steuer- und Stelleinrichtung 65 verbunden sind. Ein synchronisierter Impulsgeber 66 steht mit der Einrichtung 65 in Wirkverbindung und ist an den Messerzylinder der Strang-Querschneideinrichtung 19 gekuppelt.

Anstatt der Strang-Schnittregistermarken-Auswertung, wobei Strang-Schnittregistermarken und Teilpapierbahn-Schnittregistermarken identisch sind, können auch die Strang-Schnittregistereinrichtung (en) 18 über die Abweichung der Papierbahnspannung von einem Sollwert geregelt oder gesteuert werden.

### Teileliste

- 1: Papierbahn
- 2: Haupt-Schnittregistereinrichtung
- 3: Papierleitwalze
- 4: Papierleitwalze
- 5: -
- 6: Registerwalze
- 7: Zugwalze
- 8: Längsschneidwerk
- 9.1 bis 9.8: Teilpapierbahnen
- 10.1 bis 10.2: Ort
- 11: Zugeinrichtung, zweite
- 12.1 bis 12.8: Wendestangen
- 13.1 bis 13.8: Teilbahn-Schnittregistereinrichtungen
- 14: Falzapparat-Überbau
- 15: Umlenkwalze
- 16: Strang
- 17: Strang
- 18: Strang-Schnittregistereinrichtung
- 19: Strang-Querschneideinrichtung
- 20: Leitwalzenpaar
- 21: Strang-Umlenkwalze, obere, rechte
- 22: Strang-Umlenkwalze, obere, linke
- 23: Strang-Umlenkwalze, untere, rechte
- 24: Strang-Umlenkwalze, untere, linke
- 25: -
- 26: Strangregisterwalze, rechte
- 27: Strangregisterwalze, linke
- 28: Seitengestell, vorderes
- 29: Seitengestell, hinteres
- 30: -
- 31: Lagerblock
- 32: Lagerblock
- 33: Lagerblock
- 34: Lagerblock
- 35: -
- 36: Gewindespindel, erste
- 37: Gewindespindel, zweite
- 38: Kegelrad
- 39: Kegelrad
- 40: -
- 41: Stütze
- 42: Stütze
- 43: Flansch (38)
- 44: Flansch (39)
- 45: -
- 46: Stützrahmen, vorderer
- 47: Stützrahmen, hinterer
- 48: Synchronwelle
- 49: Kegelrad
- 50: -
- 51: Kegelrad
- 52: Ende, vorderes (48)
- 53: Elektromotor
- 54: Zugwalzenpaar
- 55: -
- 56: Zugwalzenpaar
- 57: Zugwalzenpaar
- 58: Falzapparat
- 59: Schnittmarken-Lesekopf
- 60: Schnittmarken-Lesekopf
- 61: -
- 62: Strang-Schnittregister-Steuer- und Stelleinrichtung
- 63: Impulsgeber
- 64.1 bis 64.8: Schnittmarken-Leseköpfe
- 65: Teilpapierbahn-Steuer- und Stelleinrichtung
- 66: Impulsgeber

## Patentansprüche

1. Verfahren zum Vermindern von Makulatur infolge von unzulässig großen Schnittregisterabweichungen in einer Rollenrotationsdruckmaschine, wobei eine Papierbahn (1) zu einer Mehrzahl von Teilpapierbahnen (9.1 bis 9.4; 9.5 bis 9.8) längsgeschnitten wird, dadurch gekennzeichnet, daß aus diesen Teilpapierbahnen (9.1 bis 9.4; 9.5 bis 9.8) mindestens zwei aus mehreren Teilpapierbahnen (9.1 bis 9.4; 9.5 bis 9.8) bestehende Stränge (16; 17) gebildet werden, daß die Stränge (16; 17) jeweils einer ihr zugeordneten Strang-Schnittregistereinrichtung (21, 26, 23; 22, 27, 24) zugeführt werden, daß entsprechend einer Abweichung vom Sollwert der Spannung der Papierbahn (1) oder einer Abweichung vom Sollwert des Schnittregisters die Strang-Schnittregistereinrichtungen (21, 26, 23; 22, 27, 24) sofort gemeinsam oder in kurzen Zeitabständen nacheinander und dann gemeinsam in die gleiche Richtung verstellt werden, daß schließlich die Stränge (16; 17) aufeinandergelegt einer Strangquerschneideinrichtung (19) zugeführt werden.

2. Verfahren nach Anspruch 1, dadurch gekennzeichnet, daß die Strang-Schnittregister-Abweichungen von einem Sollwert indirekt über die Abweichung der Zugspannung der Papierbahn (1) oder der Teilpapierbahnen (9.1 bis 9.8) ermittelt werden.

3. Verfahren nach Anspruch 1, dadurch gekennzeichnet, daß die Strang-Schnittregister-Abweichungen von einem Sollwert direkt, z.B. mittels Schnittregistermarken-Lesern (64.1 bis 64.8) erfaßt werden.

4. Einrichtung zur Durchführung des Verfahrens nach Anspruch 1, dadurch gekennzeichnet, daß zwischen zwei Orten (10.1; 10.2) von dem an je ein Strang (16; 17) aus mehreren Teilpapierbahnen (9.1 bis 9.8) fertig gebildet ist, und einer Strang-Querschneideinrichtung (19) je Strang (16; 17) eine Vorrichtung zum Verändern der Länge der Wegstrecke (21, 26, 23; 22, 27, 24) angeordnet ist, daß jede Einrichtung zum Verändern der Länge der Wegstrecke (21, 26, 23; 22, 27, 24) aus mindestens je einer oberen (21; 22) gestellfesten Walze und einer unteren gestellfesten Walze (26; 27) und mindestens je einer zwischen den gestellfesten Walzen (21, 23; 22, 24) horizontal verschiebbaren drehbaren Walze (26; 27) besteht, daß die horizontal verschiebbaren Walzen (26; 27) zusätzlich gemeinsam horizontal verschiebbar angeordnet sind.

5. Einrichtung nach Anspruch 4, dadurch gekennzeichnet, daß zur Erfassung der Schnittregister-Abweichung mit dem Strang (16; 17) zusammenwirkende Schnittregister-Leseköpfe (59, 60) angeordnet sind, daß die Schnittregister-Leseköpfe (59, 60) und ein Impulsgeber (63), der mit einem Messerzylinder der Strang-Querschneideinrichtung (19) verbunden ist, mit einer Schnittregister-Steuer- und Stelleinrichtung (62) zusammenwirkend angeordnet sind.

## Claims

1. Method of reducing spoilage as a result of impermissibly large cutting register deviations in a web-fed rotary printing machine, a paper web (1) being cut longitudinally into a plurality of part paper webs (9.1 to 9.4; 9.5 to 9.8), characterized in that there are formed from these part paper webs (9.1 to 9.4; 9.5 to 9.8) at least two strands (16; 17) comprising a plurality of part paper webs (9.1 to 9.4; 9.5 to 9.8), in that the strands (16; 17) are each supplied to a strand cutting register device (21, 26, 23; 22, 27, 24) associated therewith, in that in dependence on a deviation from the set value of the tension of the paper web (1) or a deviation from the set value of the cutting register the strand cutting register devices (21, 26, 23; 22, 27, 24) are immediately, together or at short intervals one after the other and then together, adjusted in the same direction, and in that finally the strands (16; 17) are supplied, laid one on top of the other, to a strand transverse cutting device (19).

2. Method according to Claim 1, characterized in that the strand cutting register deviations from a set value are determined indirectly by way of the deviation in the tensile stress of the paper web (1) or of the part paper webs (9.1 to 9.8).

3. Method according to Claim 1, characterized in that the strand cutting register deviations from a set value are detected directly, for example by means of cutting register mark readers (64.1 to 64.8).

4. Device for carrying out the method according to Claim 1, characterized in that an apparatus for altering the length of the travel distance (21, 26, 23; 22, 27, 24) is arranged between two positions (10.1; 10.2), from each of which onwards a strand (16; 17) comprising a plurality of part paper webs (9.1 to 9.8) is formed in its finished state, and a strand transverse cutting device (19) for each strand (16; 17), in that each device for altering the length of the travel distance (21, 26, 23; 22, 27, 24) comprises at least one respective upper (21; 22) roller which is fixed to the frame and one lower roller (26; 27) which is fixed to the frame and at least one respective rotatable roller (26; 27) which is horizontally displaceable between the rollers (21, 23; 22, 24) which are fixed to the frame, and in that the horizontally displaceable rollers (26; 27) are additionally arranged such that they are horizontally displaceable together.

5. Device according to Claim 4, characterized in that, for detecting the cutting register deviation, cutting register read heads (59, 60) cooperating with the strand (16; 17) are provided, and in that the cutting register read heads (59, 60) and a pulse generator (63) which is connected to a cutter cylinder of the strand transverse cutting device (19) are arranged such that they cooperate with a cutting register control and adjustment device (62).

## Revendications

1. Procédé pour diminuer les maculatures, produites par suite de défauts du repérage de coupe, de valeur inadmissible, dans une machine à imprimer rotative, où une bande de papier (1) est découpée longitudinalement pour constituer une pluralité de bandes de papier partielles (9.1 à 9.4; 9.5 à 9.8), caractérisé en ce que sont constitués des tronçons, composés de ces bandes de papier partielles (9.1 à 9.4; 9.5 à 9.8), d'au moins deux parmi plusieurs bandes de papier partielles (9.1 à 9.4; 9.5 à 9.8), ce que les tronçons (16; 17) sont chacun amenés à un dispositif de repérage de coupe de tronçons (21, 26, 23; 22, 27, 24) associés, en ce que, d'après un écart entre la valeur de consigne de la tension de bande de papier (1) ou un écart par rapport à la valeur de consigne du repérage de coupe, les dispositifs de repérage de coupe de tronçon (21, 26, 23; 22, 27, 24) sont aussitôt réglés, conjointement ou bien les uns après les autres avec un espacement temporel de faible durée puis conjointement dans le même sens, en ce qu'enfin les tronçons (16; 17) sont amenés, superposés, à un dispositif de découpe transversale de tronçon (19).

2. Procédé selon la revendication 1, caractérisé en ce que les écarts de repérage de coupe de tronçon par rapport à une valeur de consigne sont déterminés indirectement, par l'intermédiaire de l'écart entre la contrainte de traction de la bande de papier (1) ou des bandes de papier partielles (9.1 à 9.8).

3. Procédé selon la revendication 1, caractérisé en ce que les écarts de repérage de coupe de tronçon par rapport à une valeur de consigne sont appréhendés directement, par exemple au moyen de lecteurs de marques de repérage de coupe (64.1 à 64.8).

4. Dispositif pour mettre en oeuvre le procédé selon la revendication 1, caractérisé en ce qu'entre deux emplacements (10.1; 10.2), à partir de chacun duquel est formé un troncon (16; 17) à partir de plusieurs bandes de papier partielles (9.1 à 9.8), est achevée la fabrication et pour chaque tronçon (16; 17) associé à un dispositif de coupe transversale de tronçon (19), est disposé un dispositif destiné à modifier la longueur du trajet (21, 26, 23; 22, 27, 24), en ce que chaque dispositif destiné à modifier la longueur du trajet (21, 26, 23; 22, 27, 24) est composé d'au moins un rouleau supérieur (21; 22) fixe par rapport au bâti et d'un rouleau inférieur (26; 27) fixe par rapport au bâti, et avec chaque fois au moins un rouleau (26; 27), déplaçable horizontalement entre les rouleaux (21, 23; 22, 24) fixes par rapport au bâti, en ce que les rouleaux (26; 27) déplaçables horizontalement sont, en plus, disposés déplaçables horizontalement conjointement.

5. Dispositif selon la revendication 4, caractérisé, pour appréhender l'écart de repérage de coupe, des têtes de lecture de repérage de coupe (59, 60) coopérant avec le tronçon (16; 17) sont disposées, en ce que les têtes de lecture de repérage de coupe (59, 60) et un transducteur d'impulsion (63) relié à un cylindre de mesure du dispositif de coupe transversale de tronçon (19) sont disposés, de façon à pouvoir coopérer avec un dispositif de commande et de réglage de repérage de coupe (62).
